# EUROPÄISCHE PATENTSCHRIFT

(11) **EP 1 938 036 B1**
(45) Veröffentlichungstag und Bekanntmachung des Hinweises auf die Patenterteilung: **18.04.2012**
(21) Anmeldenummer: 06794009.8
(22) Anmeldetag: 11.10.2006
(51) Int. Cl.: F28D 7/16, F28F 1/40, F28F 9/22

(54) **ROHRBÜNDELWÄRMEÜBERTRAGER UND VERFAHREN ZUR ENTFERNUNG VON GELÖSTEN STOFFEN AUS EINER POLYMERLÖSUNG DURCH ENTGASUNG IN EINEM ROHRBÜNDELWÄRMEÜBERTRAGER**
TUBE BUNDLE HEAT EXCHANGER AND METHOD FOR REMOVING DISSOLVED SUBSTANCES FROM A POLYMER SOLUTION BY MEANS OF DEGASSING IN A TUBE BUNDLE HEAT EXCHANGER
ECHANGEUR DE CHALEUR TUBULAIRE, ET PROCEDE POUR SUPPRIMER LES MATIERES DISSOUTES DANS UNE SOLUTION POLYMERE, PAR DEGAZAGE DANS UN ECHANGEUR DE CHALEUR TUBULAIRE

(30) Priorität: 13.10.2005 DE 102005049067
(43) Veröffentlichungstag der Anmeldung: 02.07.2008
(73) Patentinhaber: Styrolution GmbH, 67056 Ludwigshafen (DE)
(72) Erfinder: CHENG, Tsung-Chieh, 64646 Heppenheim (DE); OLBERT, Gerhard, 69221 Dossenheim (DE); SCHMAUS, Paulus, 67071 Ludwigshafen (DE); WASSMER, Karl-Heinz, 67112 Mutterstadt (DE); SAUER, Michael, 68766 Hockenheim (DE); BARDON, Rainer, 67125 Dannstadt-Schauernheim (DE); CZAUDERNA, Bernhard, 69463 Hirschberg (DE)
(74) Vertreter: Jacobi, Markus Alexander
(86) Internationale Anmeldenummer: PCT/EP2006/067266
(87) Internationale Veröffentlichungsnummer: WO 2007/042529

(56) Entgegenhaltungen:
- EP-A1- 1 391 675
- EP-A2- 1 113 238
- DE-A1- 10 032 302
- FR-A1- 2 542 437
- US-A- 3 426 841
- US-A- 4 163 474
- US-B1- 6 779 594

## Beschreibung

Die Erfindung betrifft einen Rohrbündelwärmeübertrager zur Entfernung von gelösten Stoffen aus einer Polymerlösung durch Entgasung, ein kontinuierliches Verfahren zur Entfernung von gelösten Stoffen aus einer Polymerlösung durch Entgasung in einem Rohrbündelwärmeübertrager sowie eine Verwendung. US-A- 3 426 841 beschreibt einen Rohrbündelwärmeübetrager gemäβ dem Oberbergriff des Anspruchs 1.

Ein wesentlicher Verfahrensschritt in der Herstellung von Polymeren liegt in der Entfernung von gelösten Stoffen aus der bei der Polymerisation erhaltenen Lösung, insbesondere von nicht umgesetzten Monomeren, niedermolekularen Reaktionsprodukten (Oligomeren), Zersetzungsprodukten, Hilfsstoffen sowie Lösungsmitteln, um die aufkonzentrierten Polymeren in technisch verwertbarem Zustand darzustellen.

Die Isolierung der gelösten Stoffe aus Polymerlösungen erfolgt häufig durch Entgasung, wobei die gelösten Stoffe durch Wärmezufuhr und gegebenenfalls Druckabsenkung in den Dampfzustand übergeführt und in diesem von den flüssigen Polymeren abgetrennt werden.

Apparativ wird die Entgasung von Polymerlösungen oft in Rohrbündelwärmeübertragem durchgeführt, mit einem Bündel von parallel zueinander und vertikal angeordneten Rohren, die an ihren Enden jeweils in einem Rohrboden befestigt sind und wobei durch den Mantelraum zwischen den Rohren ein Wärmeträger geleitet wird, der die Polymerlösung sowie das Entspannungsprodukt der Polymerlösung erhitzt.

Bekannte Rohrbündelwärmeübertrager zur Entgasung von Polymerlösungen können häufig strenge Qualitätsanforderungen bezüglich zulässiger Restgehalte an gelösten Stoffen in der entgasten Polymerlösung nicht erfüllen.

Um einen möglichst einheitlichen Wärmeübergangskoeffizient im Apparat vom Wärmeträger durch die Rohrwand in die flüssige Polymerlösung zu gewährleisten, wird eine Queranströmung der Rohre angestrebt, indem die Strömungsrichtung des Wärmeträgers im Mantelraum durch den Einbau von Umlenkblechen gesteuert wird.

Diese können beispielsweise in Form von Kreissegmenten ausgebildet sein, die alternierend an den einander gegenüberliegenden Rohrinnenwänden Durchtrittsquerschnitte freilassen.

Eine weitere gebräuchliche Bauart besteht in der alternierenden Anordnung von ringförmigen und scheibenförmigen Umlenkblechen, die abwechselnd Durchtrittsquerschnitte für den Wärmeträger in der Reaktormitte bzw. am Reaktorinnenmantel freilassen.

Während die im Bereich der Umlenkbleche angeordneten Rohre vom Wärmeträger quer angeströmt werden, liegt für die Rohre in den von Umlenkblechen freien Umlenkbereichen eine überwiegende Längsanströmung durch den Wärmeträger vor. Entsprechend ist der Wärmeübergang in den Rohren mit Längsanströmung schlechter und in der Folge die Produktqualität in den einzelnen Rohren über den Reaktorquerschnitt ungleich.

Es ist bekannt, in den einzelnen Rohren Einbauten vorzusehen, die den freien Durchtrittsquerschnitt verengen, um einen Druckabfall aufzubauen sowie einen verbesserten Wärmeübergang vom Wärmeträger auf die zu entgasende Polymerlösung zu bewirken.

Aufgrund der oben beschriebenen ungleichen Wärmeübertragung infolge der unterschiedlichen Anströmung der Rohre durch den Wärmeträger sind zur Kompensierung dieses Effektes insbesondere ungleiche Einbauten über den Reaktorquerschnitt erforderlich. Dies erfordert einen erhöhten Aufwand in der Fertigung und insbesondere in der Montage der Einbauten.

Es war demgegenüber Aufgabe der Erfindung, ein verbessertes Verfahren zur Entgasung einer flüssigen Polymerlösung in einem Rohrbündeiwärmeübertrager zur Verfügung zu stellen, das niedrigere Restgehalte an gelösten Stoffen bei gleichzeitig einfacherer konstruktiver Ausgestaltung und Montage des Apparates gewährleistet.

Die Lösung besteht in einem Rohrbündelwärmeübertrager zur Entfernung von gelösten Stoffen aus einer Polymerlösung durch Entgasung, mit einem Bündel-von parallel zueinander und vertikal angeordneten Rohren, die an beiden Enden jeweils in einem Rohrboden befestigt sind, mit einem Einbau in jedem Rohr, der den freien Durchtrittsquerschnitt durch das Rohr verengt und wobei die Rohre von der Polymerlösung durchströmt werden, sowie mit einem Mantelraum um die Rohre, der von einem flüssigen Wärmeträger durchströmt wird, mit Umlenkblechen im Mantelraum, die jeweils in Querschnittsebenen des Rohrbündelwärmeübertrages angeordnet sind und jeweils einen Umlenkbereich für den Wärmeträger freilassen, der dadurch gekennzeichnet ist, dass in den Umlenkbereichen keine Rohre angeordnet sind und dass alle Einbauten baugleich sind.

Druch den Einbau wird ein starker Druckabfall von einem Eingangsdruck von bis zu 50 bar absolut auf ein möglichst niedriges Vakuum, häufig im Bereich zwischen 4 und 200 mbar, insbesondere zwischen 4 und 30 mbar, bewirkt.

Die Einbauten, die in den Rohren angeordnet sind und den freien Durchtrittsquerschnitt derselben verengen, können bevorzugt durch eine Gewindeverschraubung im Rohrboden fixiert sein, wobei die Schweißstellen der Rohre im Rohrboden unterhalb der Gewindeverschraubung für die Einbauten liegen. Dadurch können die Einbauten zwecks Reinigung des Apparates einfach ein- und ausgebaut werden.

Die Einbauten werden bevorzugt in den Rohrboden mit einem Vielzahnschlüssel, bevorzugt einem Sechskant-Imbussschlüssel eingedreht. Die Einsatzöffnung für den Vielzahnschlüssel ist bevorzugt zentral und durchgehend im Einbau angeordnet. Dadurch kann sie vorteilhaft nach dem Eindrehen des Einbaus und Entfernen des Schlüssels für die Zuführung der Polymerlösung genutzt werden.

Die Erfindung ist nicht eingeschränkt bezüglich der konkreten Ausgestaltung der Umlenkbleche und der hiervon freigelassenen Umlenkbereiche. Bevorzugt sind die Umlenkbereiche, die von den Umlenkblechen für den Wärmeträger freigelassen werden, innerhalb des Mantelraumes des Rohrbündelwärmetauschers ausgebildet. Dabei kann es sich bevorzugt um Umlenkbleche in der Form von Kreissegmenten handeln, die alternierend am Innenmantel des Rohrbündelwärmeübertragers Umlenkbereiche für den Wärmeträger freilassen oder auch um Umlenkbleche, die alternierend in Ring- bzw. Scheibenform ausgebildet sind, dergestalt, dass die Umlenkbleche in Ringform Umlenkbereiche freilassen, die zentral im Rohrbündelwärmeübertrager angeordnet sind und die scheibenförmigen Umlenkbleche Umlenkbereiche freilassen, die am Innenmantel des Rohrbündelwärmeübertragers angeordnet sind.

In einer weiteren konstruktiven Variante können am Außenmantel des Rohrbündelwärmeübertragers eine oder mehrere Kammern vorgesehen sein, durch die der Wärmeträger über Perforationen im Außenmantel des Rohrbündelwärmeübertragers zirkuliert und wobei die Umlenkbereiche, die von den Umlenkblechen für den Wärmeträger freigelassen werden, in den Kammern angeordnet sind, wobei die Perforationen zur Vergleichmäßigung der Strömung dienen.

Der Wärmeträger wird bevorzugt jeweils über einen Ringkanal oder Teilringkanal in den Mantelraum zu- bzw. abgeführt, wobei der Ringkanal oder Teilringkanal Öffnungen aufweist, bevorzugt dergestalt, dass ihre freie Durchtrittsfläche in Strömungsrichtung des Wärmeträgers abnimmt.

Der Rohrbündelwärmeübertrager wird bevorzugt in der Weise ausgelegt, dass der wärmeträgerseitige Wärmeübergangskoeffizient zwischen 500 und 2.000 W/m²/K, bevorzugt 800 bis 1.200 W/m²/K, beträgt.

Bevorzugt wird ein flüssiger Wärmeträger, insbesondere ein Wärmeträgeröl, eingesetzt.

Der Rohrbündelwärmeübertrager umfasst bevorzugt 100 bis 10.000, bevorzugt 450 bis 3.500 Rohre, die insbesondere eine Länge zwischen 1,0 und 6,0 m, bevorzugt zwischen 1,2 und 2,0 m und einen Innendurchmesser zwischen 10 und 25 mm, bevorzugt zwischen 13 und 18 mm, aufweisen. Die Umlenkbleche sind bevorzugt mit einer Dicke zwischen 6 und 30 mm, insbesondere zwischen 8 und 16 mm ausgebildet.

Bevorzugt ist der Rohrbündelwärmeübertrager in der Weise ausgestaltet, dass der obere Rohrboden gegenüber dem unteren Rohrboden wesentlich dicker ist, insbesondere um das fünffache dicker, bevorzugt dass der obere Rohrboden 150 mm dick und der untere Rohrboden 30 mm dick ist.

Bevorzugt können im oberen Rohrboden oder kurz unterhalb desselben Entlüftungsbohrungen für den Wärmeträger vorgesehen sein, über die eine Rohrleitung zu einem Ausgleichsgefäß oder einem Sammelbehälter führt.

Vorteilhaft kann ein Entleerungssystem für den Wärmeträger über den unteren Rohrboden oder über eine Bohrung in der Wand des Rohrbündelwärmeübertragers vorgesehen sein.

Es ist vorteilhaft, die Rohre in den Umlenkblechen nicht anzuwalzen, jedoch in der Fertigung darauf zu achten, dass die Spalte zwischen den Rohren und den Umlenkblechen so klein sind, wie es fertigungstechnisch möglich ist, insbesondere im Bereich zwischen 0,1 bis 0,4 mm, bevorzugt im Bereich zwischen 0,14 und 0,25 mm.

Die Umlenkbleche sind bevorzugt zur Wand des Rohrbündeiwärmeübertragers dichtend ausgeführt.

Es kann vorteilhaft sein, die Umlenkbleche nicht äquidistant anzuordnen, sondern den Abstand der Umlenkbleche zueinander dem Entgasungsprozess in den Rohren speziell anzupassen, in der Weise, dass die Wärmeübergangskoeffizienten in den Rohrbereichen höher sind, wo dies aus verfahrenstechnischen Gründen geboten ist.

Vorteilhaft ist ein Kompensator für die thermische Ausdehnung im Mantel des Rohrbündelwärmeübertragers vorgesehen.

Insbesondere für die Entgasung von Mehrkomponentenprodukten, beispielsweise von ABS-Lösungen, kann der Rohrbündelwärmeübertrager zwei- oder mehrzonig ausgebildet sein, dergestalt, dass zwei oder mehrere voneinander getrennte Kreisläufe für den Wärmeträger vorgesehen sind, um eine unterschiedliche Temperierung und somit unterschiedliche Entgasungsstadien zu erreichen.

Gegenstand der Erfindung ist auch ein kontinuierliches Verfahren zur Entfernung von gelösten Stoffen aus einer Polymerlösung durch Entgasung in einem wie vorstehend beschriebenen Rohrbündelwärmeübertrager, wobei die Polymerlösung von oben nach unten durch die Rohre des Rohrbündelwärmeübertragers und der Wärmeträger im Kreuzgegenstrom oder im Kreuzgleichstrom zur Polymerlösung geleitet wird.

Die Verfahrensweise mit Gleichstromführung von Polymerlösung und Wärmeträger, jeweils von oben nach unten durch den Apparat, ist besonders geeignet, wenn eine Überhitzung bereits im Eintrittsbereich der Polymerlösung in den Apparat erwünscht ist, beispielsweise bei der Entgasung von Polystyrol.

Gegenstand der Erfindung ist auch die Verwendung des oben beschriebenen Rohrbündelwärmeübertragers zur Entgasung von Polystyrol oder ABS.

Die Erfindung wird im Folgenden anhand einer Zeichnung und eines Ausführungsbeispiels näher erläutert.

Es zeigen im Einzelnen:
- Figur 1: einen Längsschnitt durch eine bevorzugte Ausführungsform eines erfindungsgemäßen Rohrbündelwärmeübertragers mit Kreuzgegenstromführung von Polymerlösung und Wärmeträger, mit Darstellung eines Querschnittes in der Ebene B-B in Figur 1A,
- Figur 2: einen Längsschnitt durch eine weitere bevorzugte Ausführungsform eines erfindungsgemäßen Rohrbündelwärmeübertragers unter Radialstromführung des Wärmeträgers, mit Querschnittsdarstellung in der Ebene E-E in Figur 2A,
- Figur 3: einen Längsschnitt durch einen Reaktor mit Kreuzstromführung des Wärmeträgers nach dem Stand der Technik, mit Querschnittsdarstellung in der Ebene A-A in Figur 3A,
- Figur 4: eine Längsschnittdarstellung durch einen Rohrbündelwärmeübertrager nach dem Stand der Technik, mit Radialstromführung des Wärmeträgers, mit Querschnittsdarstellung in der Ebene E-E in Figur 4A,
- Figur 5: eine Längsschnittdarstellung durch eine weitere bevorzugte Ausführungsform eines erfindungsgemäßen Rohrbündelwärmeübertragers, mit Querschnittsdarstellung in der Ebene C-C in Figur 5A und Querschnittsdarstellung in der Ebene D-D in Figur 5B,
- Figur 6: einen Längsschnitt durch eine weitere bevorzugte Ausführungsform eines erfindungsgemäßen Rohrbündelwärmeübertragers mit Gleichstromführung von Polymerlösung und Wärmeträger,
- Figur 7: einen Längsschnitt durch eine weitere bevorzugte Ausführungsform eines erfindungsgemäßen Rohrbündelwärmeübertragers, der mehrzonig ausgestaltet ist,
- Figur 8: einen Längsschnitt durch eine weitere bevorzugte Ausführungsform eines erfindungsgemäßen Rohrbündelwärmeübertragers mit Radialstromführung des Wärmeträgers und Gleichstromführung von Polymerlösung und Wärmeträger,
- Figuren 9A bis 9C: bevorzugte Ausführungsformen von Hauben für den Rohrbündelwärmeübertrager,
- Figur 10: einen Längsschnitt durch eine bevorzugte Ausführungsform eines erfindungsgemäßen Rohrbündelwärmeübertragers mit Dummy-Körpern in den Hauben des Apparates und
- Figuren11A und 11B: bevorzugte Ausführungsformen für die Öffnungen in den Ringkanälen für die Zu- und Abführung des Wärmeträgers.

In den Figuren bezeichnen gleiche Bezugszeichen jeweils gleiche oder entsprechende Merkmale.

Der in Figur 1 dargestellte Rohrbündelwärmeübertrager R weist ein Bündel von Rohren 1 auf, durch die von oben nach unten eine Polymerlösung 4 geleitet wird. Die Rohre 1 sind an ihren beiden Enden jeweils in einem Rohrboden 2 dichtend befestigt. In den Rohren 1 sind Einbauten 3 vorgesehen, die den Durchtrittsquerschnitt für die flüssige Polymerlösung 4 verengen. Alle Einbauten 3 sind baugleich.

Im Mantelraum 5 zwischen den Rohren 1 sind Umlenkbleche 7 angeordnet, die kreissegmentförmig ausgebildet sind und die alternierend an der Innenwand des Rohrbündelwärmeübertragers R Umlenkbereiche 8 für den Wärmeträger 6 freilassen.

Die Querschnittsdarstellung in Figur 1A verdeutlicht, dass die Umlenkbereiche 8 frei von Rohren 1 sind.

Figur 2 zeigt eine weitere bevorzugte Ausführungsvariante eines erfindungsgemäßen Rohrbündelwärmeübertragers, mit Radialstromführung des Wärmeträgers 6. Diese wird durch die Geometrie der Umlenkbleche 7 bewirkt, die alternierend in Ring- bzw. Scheibenform ausgebildet sind. In der Figur ist beispielhaft das unterste Umlenkblech ringförmig, das darüber angeordnete scheibenförmig und das oberste Umlenkblech 7 wiederum ringförmig ausgebildet.

Wie insbesondere in der Querschnittsdarstellung in Figur 2A verdeutlicht, ist bevorzugt der zentral angeordnete Umlenkbereich 8 frei von Rohren 1.

Demgegenüber zeigt die Darstellung in Figur 3 einen Rohrbündelwärmeübertrager nach dem Stand der Technik mit Kreuzgegenstromführung des Wärmeträgers 6 durch kreissegmentförmige Umlenkbleche 7. Der Apparat ist voll berohrt. In der Folge herrscht in den Umlenkbereichen 8 eine undefinierte Strömung vor, im ungünstigsten Fall eine reine Längsströmung des Wärmeträgers außen an den Rohren und damit wesentlich geringere Wärmeübergangskoeffizienten gegenüber einer reinen Queranströmung der Rohre. Zur Kompensation sind beispielsweise Einbauten 3 unterschiedlicher Geometrie erforderlich, mit entsprechend hohem Aufwand in der Konstruktion und Montage.

Die Querschnittsdarstellung in Figur 3A verdeutlicht, dass der Apparat voll berohrt ist.

In Figur 4 ist eine weitere Ausführungsform eines Apparates nach dem Stand der Technik, mit Radialstromführung des Wärmeträgers 6 dargestellt, die durch Umlenkscheiben 7 bewirkt wird die alternierend in Ring- bzw. Scheibenform ausgebildet sind. Wie in der Figur verdeutlicht kommt es in den Umlenkbereichen 8 zu Rezirkulationszonen und Bereichen einer Längsströmung für den Wärmeträger 7 entsprechend verschlechtertem Wärmeübergang, der beispielsweise durch eine angepasste, unterschiedliche Ausgestaltung der Einbauten 3, mit entsprechend hohem konstruktiven und Montage-Aufwand kompensiert wird.

Die Querschnittsdarstellung in Figur 4A verdeutlicht, dass der Apparat voll berohrt ist. Der Bereich zwischen den beiden gestrichelten Linien entspricht dem überlappenden Bereich der Umlenkbleche indem eine reine Queranströmung der Rohre sicher gewährleistet ist.

Figur 5 zeigt eine bevorzugte Ausführungsform mit Kammern 9, die am Außemantel des Rohrbündelwärmeübertragers R angeordnet sind. Die Umlenkbereiche 8 liegen in den Kammern 9. Die Anordnung der Kammern 9 am Außenmantel des Rohrbündelwärmeübertragers R ist in den Querschnittsdarstellungen in den Figuren 5A und 5B besonders verdeutlicht.

Figur 6 zeigt eine weitere Variante des in Figur 5 dargestellten Apparates, jedoch mit Gleichstromführung von Polymerlösung 4 und Wärmeträger 6.

Figur 7 zeigt eine weitere Variante des in den Figuren 5 und 6 dargestellten Apparates, der jedoch mehrzonig, beispielhaft zweizonig, das heißt mit zwei Kreisläufen für den Wärmeträger 6, ausgestattet ist.

Die Figur 8 zeigt eine weitere Variante des in Figur 2 dargestellten Radialstromapparates, jedoch mit Gleichstromführung von Polymerlösung 4 und Wärmeträger 6.

In den Figuren 9A bis 9B sind bevorzugte konstruktive Ausgestaltungen für Hauben dargestellt, die den Rohrbündelwärmeübertrager R an beiden Enden begrenzen: Entsprechend Figur 9A ist ein zentraler Verdrängerkörper vorgesehen, der in Figur 9B dargestellten Variante ist die Haube tellerförmig bzw. in der in Figur 9C dargestellten Variante in Pfeifenform.

Eine weitere bevorzugte Ausgestaltung der den Rohrbündelwärmeübertrager R begrenzenden Haubenräume ist in Figur 10 dargestellt: In den Hauben sind Dummy-Körper in den schlecht durchströmten Haubenbereichen vorgesehen.

Figur 11A zeigt schematisch die Ausgestaltung von Öffnungen 12 in den Ringkanälen 11, die in der dargestellten Variante rechteckig sind, mit abnehmender Größe der Öffnungen in Strömungsrichtung.

Eine weitere Variante von Öffnungen 12 in den Ringkanälen 11 ist in Figur 11B dargestellt. In dieser Ausführungsform sind die Öffnungen 12 kreisförmig.

### Ausführungsbeispiel

In einem Doppelmantelversuchsrohr mit einem Außendurchmesser von 17,8 mm und einer Wandstärke von 1,5 mm wurden durch Variation der Wärmeträger-Umläufmenge (Marlotherm®-Wärmeträgeröl) die Betriebsbedingungen einer guten Wärmeübertragung, entsprechend einer Quereinströmung der Rohre mit dem Wärmeträger, das heißt einem Wärmeübergangskoeffizienten von etwa 1000 W/m²/K und im Vergleich für eine Längsanströmung, mit schlechtem Wärmeübergangskoeffizienten, von etwa 200 W/m²/K, nachgestellt. Im Doppelmantelversuchsrohr war ein Einbau mit 300 mm Länge angeordnet. Die Temperatur des Marlotherm®-Wärmeträgeröls betrug beim Eintritt in den Doppelmantel 300°C und die Eintrittstemperatur der Polystyrol-Lösung aus der die Restmonomere Styrol und Ethylbenzol durch Entspannung abgetrennt werden sollten, 160°C.

Die Versuchsergebnisse sind in der nachfolgenden Tabelle zusammengefasst.

Wie aus der nachstehenden Tabelle zu entnehmen ist, wurden bei einem Wärmeübergangskoeffizienten von 200 W/m²/K, entsprechend einer Längsanströmung des Rohres (Versuch Nr. V1, zum Vergleich) höhere Restkonzentrationen an den Monomeren Styrol und Ethylbenzol im Vergleich zu den Versuchen mit gutem Wärmeübergangskoeffizienten, entsprechend einer Queranströmung oder überwiegenden Queranströmung (Versuche E1 bzw. bzw. E2 nach der Erfindung) erhalten.

| Versuchs-Nr. | Wärmeübergangskoeffizient [W/m²/K] | Temperatur am Ort der Entspannung [°C] | ^{c}Styrol [ppm] | ^{c}Ethylbenzol [ppm] |
|---|---|---|---|---|
| V1 | 200 | 203,5 | 442 | 499 |
| E1 | 600 | 211,3 | 377 | 423 |
| E2 | 1000 | 213,1 | 363 | 407 |

### Bezugszeichenliste

- R: Rohrbündelwärmeübertrager
- 1: Rohre
- 2: Rohrboden
- 3: Einbau
- 4: Polymerlösung
- 5: Mantelraum um die Rohre
- 6: Wärmeträger
- 7: Umlenkbleche
- 8: Umlenkbereich
- 9: Kammern am Außenmantel
- 10: Perforationen im Außenmantel
- 11: Ringkanal
- 12: Öffnungen im Ringkanal
- S1-S4: Spalte

## Patentansprüche

1. Rohrbündelwärmeübertrager (R) zur Entfernung von gelösten Stoffen aus einer Polymerlösung (4) durch Entgasung, mit einem Bündel von parallel zueinander und vertikal angeordneten Rohren (1), die an beiden Enden jeweils in einem Rohrboden (2) befestigt sind, und wobei die Rohre (1) von der Polymerlösung (4) durchströmt werden, sowie mit einem Mantelraum (5) um die Rohre (1), der von einem flüssigen Wärmeträger (6) durchströmt wird, mit Umlenkblechen (7) im Mantelraum (5), die jeweils in Querschnittsebenen des Rohrbündetwärmeübertrages (R) angeordnet sind und jeweils einen Umlenkbereich (8) für den Wärmeträger (6) freilassen, wobei in den Umlenkbereichen (8) keine Rohre (1) angeordnet sind; **dadurch gekennzeichnet**, daβ ein Einbau in jedem Rohr (1), der den freien Durchtrittsquerschnitt durch das Rohr verengt, angeordnet ist und dass alle Einbauten (3) baugleich sind, sowie dass die Einbauten (3) durch eine Gewindeverschraubung im Rohrboden (2) fixiert sind und dass die Schweißstellen der Rohre (1) unterhalb der Gewindeverschraubung für die Einbauten (3) liegen, und dass die Einbauten (3) eine zentrale, durch die Einbauten (3) durchgehende Öffnung aufweisen, die zur Einsetzung eines Vielzahnschlüssels für die Eindrehung der Einbauten in den Rohrboden (2) mit einem Vielzahnschlüssel und nach Entfernen des Vielzahnschlüssels für die Zuführung der Polymerlösung (4) nutzbar sind.

2. Rohrbündelwärmeübertrager (R) nach Anspruch 1, **dadurch gekennzeichnet, dass** die Umlenkbleche (8), die von den Umlenkblechen (7) für den Wärmeträger (6) freigelassen werden, innerhalb des Mantelraumes (5) des Rohrbündelwärmeübertragers (R) ausgebildet sind.

3. Rohrbündelwärmeübertrager (R) nach Anspruch 2, **dadurch gekennzeichnet, dass** die Umlenkbleche (6) in Form von Kreissegmenten ausgebildet sind, die alternierend am Innenmantel des Rohrbündelwärmeübertragers (R) Umlenkbereiche (8) für den Wärmeträger (6) freilassen

4. Rohrbündelwärmeübertrager (R) nach Anspruch 2, **dadurch gekennzeichnet, dass** die Umlenkbleche (7) alternierend in Ringform bzw. in Scheibenform ausgebildet sind, dergestalt, dass die Umlenkbleche (7) in Ringform Umlenkberei- che (8) freilassen, die zentral im Rohrbündelwärmeübertrager (R) angeordnet sind und die scheibenförmigen Umlenkbleche (7) Umlenkbereiche (8) freilassen, die am Innenmantel des Rohrbündelwärmeübertagers (R) angeordnet sind.

5. Rohrbündelwärmeübertrager (R) nach einem der Ansprüche 1 bis 4, **dadurch gekennzeichnet, dass** die Umlenkbereiche (8), die von den Umlenkblechen (7) freigelassen sind, jeweils 5 bis 20 %, bevorzugt 8 bis 14 %, der gesamten Querschnittsfläche des Rohrbündelwärmeübertragers (R) annehmen.

6. Rohrbündelwärmeübertrager (R) nach Anspruch 1 bis 3 oder 5, **dadurch gekennzeichnet, dass** am Außenmantel des Rohrbündelwärmeübertragers (R) eine oder mehrere Kammern (9) vorgesehen sind, durch die der Wärmeträger (6) über Perforationen (10) im Außenmantel des Rohrbündelwärmeübertragers (R) zirkuliert und dass die Umlenkbereiche (8), die von den Umlenkblechen (7) für den Wärmeträger (6) freigelassen werden, in den Kammern (9) angeordnet sind.

7. Rohrbündelwärmeübertrager (R) nach einem der Ansprüche 1 bis 6, **dadurch gekennzeichnet, dass** der Wärmeträger (6) jeweils über einen Ringkanal oder Teilringkanal (11) in den Mantelraum (4) zu- bzw. abgeführt wird, wobei der Ringkanal oder Teilringkanal (11) Öffnungen (12) aufweist, deren freie Durchtrittsfläche in Strömungsrichtung des Wärmeträgers (6) abnimmt.

8. Rohrbündelwärmeübertrager (R) nach einem der Ansprüche 1 bis 7, **dadurch gekennzeichnet, dass** der wärmeträgerseitige Wärmeübergangskoeffizient 500 bis 2000 W/m²/K, bevorzugt 800 bis 1200 W/m²/K, beträgt.

9. Rohrbündelwärmeübertrager (R) nach einem der Ansprüche 1 bis 8, **dadurch gekennzeichnet, dass** der Wärmeträger (6) flüssig ist, bevorzugt ein Wärmeträgeröl.

10. Rohrbündelwärmeübertrager (R) nach einem der Ansprüche 1 bis 9, **dadurch gekennzeichnet, dass** das Bündel von parallel zueinander und vertikal angeordneten Rohren (1) 100 bis 10.000, bevorzugt 450 bis 3.500 Rohre (1) umfasst.

11. Rohrbündelwärmeübertrager (R) nach einem der Ansprüche 1 bis 10, **dadurch gekennzeichnet, dass** die Rohre (1) eine Länge von 1,0 bis 6,0 m, bevorzugt von 1,2 bis 2,0 m, aufweisen.

12. Rohrbündelwärmeübertrager (R) nach einem der Ansprüche 1 bis 11, **dadurch gekennzeichnet, dass** der Innendurchmesser der Rohre (1) 10 bis 25 mm, bevorzugt 13 bis 18 mm, beträgt.

13. Rohrbündehmärmeübertrager (R) nach einem der Ansprüche 1 bis 12, **dadurch gekennzeichnet, dass** die Dicke der Umlenkbleche (7) 6 bis 30 mm, bevorzugt 8 bis 16 mm, beträgt.

14. Rohrbündelwärmeübertrager (R) nach einem der Ansprüche 1 bis 13, **dadurch gekennzeichnet, dass** der obere Rohrboden (2) gegenüber dem unteren Rohrboden (2) wesentlich dicker ist, insbesondere um das fünffache dicker ist, bevorzugt dass der obere Rohrboden (2) 150 mm dick und der untere Rohrboden (2) 30 mm dick ist.

15. Rohrbündelwärmeübertrager (R) nach einem der Ansprüche 1 bis 14, **dadurch gekennzeichnet, dass** im oberen Rohrboden (2) oder kurz unterhalb desselben Entlüftungsbohrungen für den Wärmeträger (6) vorgesehen sind, über die Rohrleitung zu einem Ausgleichsgefäß oder Sammelbehälter führt.

16. Rohrbündetwärmeübertrager (R) nach einem der Ansprüche 1 bis 15, **dadurch gekennzeichnet, dass** ein Entleerungssystem für den Wärmeträger (6) über den unteren Rohrboden (2) oder über eine Bohrung in der Wand des Rohrbündelwärmeübertragers (R) vorgesehen ist.

17. Rohrbündelwärmeübertrager (R) nach einem der Ansprüche 1 bis 16, **dadurch gekennzeichnet, dass** zwischen den Rohren (1) und den Umlenkblechen (7) Spalte mit einer Spaltweite im Bereich von 0,1 bis 0,4 mm, bevorzugt im Bereich zwischen 0,14 und 0,25 mm, vorhanden sind.

18. Rohrbündelwärmeübertrager (R) nach einem der Ansprüche 1 bis 17, **dadurch gekennzeichnet, dass** die Umlenkbleche (7) dichtend zur Wand desselben ausgeführt sind.

19. Rohrbündelwärmeübertrager (R) nach einem der Ansprüche 1 bis 18, **dadurch gekennzeichnet, dass** ein Kompensator für die thermische Ausdehnung im Mantel desselben vorgesehen ist.

20. Rohrbündelwärmeübertrager (R) nach einem der Ansprüche 1 bis 19, **dadurch gekennzeichnet, dass** der Rohrbündelwärmeübertrager (R) zwei- oder mehrzonig ausgebildet ist, dergestalt, dass zwei oder mehrere voneinander getrennte Kreisläufe für den Wärmeträger (6) vorgesehen sind.

21. Rohrbündelwärmeübertrager (R) nach einem der Ansprüche 1 bis 20, **dadurch gekennzeichnet, dass** der Abstand der Umlenkbleche (7) zueinander dem Entgasungsprozess in den Rohren angepasst ist.

22. Kontinuierliches Verfahren zur Entfernung von gelösten Stoffen aus einer Polymerlösung (4) durch Entgasung in einem Rohrbündelwärmeübertrager (R) nach einem der Ansprüche 1 bis 21, **dadurch gekennzeichnet, dass** die Polymerlösung (4) von oben nach unten durch die Rohre (1) des Rohrbündelwärmeübertragers (R) und der Wärmeträger (6) im Kreuzgegenstrom oder im Kreuzgleichstrom zur Polymerlösung (4) geleitet wird.

23. Verwendung des Rohrbündelwämeübertragers (R) nach einem der Ansprüche 1. bis 21 oder des Verfahrens nach Anspruch 22 zur Entgasung von Polystyrol oder ABS.

## Claims

1. A shell-and-tube heat exchanger (R) for removing dissolved materials from a polymer solution (4) by degassing, which comprises a bundle of parallel vertical tubes (1) which are fixed at each end in a tube plate (2), with the polymer solution (4) flowing through the tubes (1), and a space (5) within the shell around the tubes (1) through which a liquid heat transfer medium (6) flows, with deflection plates (7) in the space (5) within the shell which are each arranged in cross-sectional planes of the shell-and-tube heat exchanger (R) and each leave a deflection region (8) for the heat transfer medium (6) free, with no tubes (1) being located in the deflection regions (8); wherein each tube (1) is provided with an internal which constructs the free open cross section through the tube and all internals (3) have an identical construction and also the internals (3) are fixed into the tube plate (2) by means of a threaded connection and the weld points of the tubes (1) are located below the threaded connection for the internals (3) and the internals (3) have an opening which goes right through the middle of the internals (3) and can be used for inserting a polygon key for screwing the internals into the tube plate (2) by means of a polygon key and for introducing the polymer solution (4) after removing the polygon key.

2. The shell-and-tube heat exchanger (R) according to claim 1, wherein the deflection plates (8) which are left free for the heat transfer medium (6) by the deflection plates (7) are formed within the space (5) within the shell of the shell-and-tube heat exchanger (R).

3. The shell-and-tube heat exchanger (R) according to claim 2, wherein the deflection plates (6) have the shape of segments of a circle which alternately leave deflection regions (8) free for the heat transfer medium (6) at the interior wall of the shell-and-tube heat exchanger (R).

4. The shell-and-tube heat exchanger (R) according to claim 2, wherein the deflection plates (7) alternately have an annular shape or a disk shape so that the deflection plates (7) having an annular shape leave deflection regions (8) located centrally in the shell-and-tube heat exchanger (R) free and the disk-shaped deflection plates (7) leave deflection regions (8) located at the interior wall of the shell-and-tube heat exchanger (R) free.

5. The shell-and-tube heat exchanger (R) according to any of claims 1 to 4, wherein the deflection regions (8) which are left free by the deflection plates (7) in each case take up from 5 to 20%, preferably from 8 to 14%, of the total cross-sectional area of the shell-and-tube heat exchanger (R).

6. The shell-and-tube heat exchanger (R) according to claim 1 to 3 or 5, wherein the outer wall of the shell-and-tube heat exchanger (R) is provided with one or more chambers (9) through which the heat transfer medium (6) circulates via perforations (10) in the outer wall of the shell-and-tube heat exchanger (R) and the deflection regions (8) which are left free for the heat transfer medium (6) by the deflection plates (7) are located in the chambers (9).

7. The shell-and-tube heat exchanger (R) according to any of claims 1 to 6, wherein the heat transfer medium (6) is introduced into or discharged from the space (4) within the shell in each case via a ring channel or part ring channel (11), with the ring channel or part ring channel (11) having openings (12) whose free open area decreases in the flow direction of the heat transfer medium (6) .

8. The shell-and-tube heat exchanger (R) according to any of claims 1 to 7, wherein the heat transfer coefficient on the heat transfer medium side is from 500 to 2000 W/m²/K, preferably from 800 to 1200 W/m²/K.

9. The shell-and-tube heat exchanger (R) according to any of claims 1 to 8, wherein the heat transfer medium (6) is liquid, preferably a heat transfer oil.

10. The shell-and-tube heat exchanger (R) according to any of claims 1 to 9, wherein the bundle of parallel vertical tubes (1) comprises from 100 to 10 000 tubes (1), preferably from 450 to 3500 tubes (1).

11. The shell-and-tube heat exchanger (R) according to any of claims 1 to 10, wherein the tubes (1) have a length of from 1.0 to 6.0 m, preferably from 1.2 to 2.0 m.

12. The shell-and-tube heat exchanger (R) according to any of claims 1 to 11, wherein the internal diameter of the tubes (1) is from 10 to 25 mm, preferably from 13 to 18 mm.

13. The shell-and-tube heat exchanger (R) according to any of claims 1 to 12, wherein the thickness of the deflection plates (7) is from 6 to 30 mm, preferably from 8 to 16 mm.

14. The shell-and-tube heat exchanger (R) according to any of claims 1 to 13, wherein the upper tube plate (2) is significantly thicker than the lower tube plate (2), in particular five times as thick, preferably so that the upper tube plate (2) is 150 mm thick and the lower tube plate (2) is 30 mm thick.

15. The shell-and-tube heat exchanger (R) according to any of claims 1 to 14, wherein venting holes for the heat transfer medium (6) are provided in the upper tube plate (2) or just below this, with a pipe leading from these holes to an equalization reservoir or a collection vessel.

16. The shell-and-tube heat exchanger (R) according to any of claims 1 to 15, wherein an emptying system for the heat transfer medium (6) via the lower tube plate (2) or via a hole in the wall of the shell-and-tube heat exchanger (R) is provided.

17. The shell-and-tube heat exchanger (R) according to any of claims 1 to 16, wherein gaps having a gap width in the range from 0.1 to 0.4 mm, preferably in the range from 0.14 to 0.25 mm, are present between the tubes (1) and the deflection plates (7).

18. The shell-and-tube heat exchanger (R) according to any of claims 1 to 17, wherein the deflection plates (7) seal against the wall of the shell-and-tube heat exchanger.

19. The shell-and-tube heat exchanger (R) according to any of claims 1 to 18, wherein a compensator for thermal expansion is provided in the shell of the shell-and-tube heat exchanger.

20. The shell-and-tube heat exchanger (R) according to any of claims 1 to 19, wherein the shell-and-tube heat exchanger (R) has two or more zones so that two or more separate circuits are provided for the heat transfer medium (6).

21. The shell-and-tube heat exchanger (R) according to any of claims 1 to 20, wherein the distance between the deflection plates (7) is matched to the degassing process in the tubes.

22. A continuous process for removing dissolved materials from a polymer solution (4) by degassing in a shell-and-tube heat exchanger (R) according to any of claims 1 to 21, which comprises passing the polymer solution (4) from the top downward through the tubes (1) of the shell-and-tube heat exchanger (R) and conveying the heat transfer medium (6) in cross-countercurrent or in cross-cocurrent to the polymer solution (4).

23. The use of the shell-and-tube heat exchanger (R) according to any of claims 1 to 21 or of the process according to claim 22 for degassing polystyrene or ABS.

## Revendications

1. Echangeur de chaleur tubulaire (R), pour supprimer les matières dissoutes à partir d'une solution de polymère (4) par dégazage, avec un faisceau de tubes (1), disposés parallèlement les uns aux autres et verticalement, fixés chaque fois aux deux extrémités dans un fond tubulaire (2), et les tubes (1) étant parcourus par un écoulement de solution de polymère (4), ainsi qu'avec, autour des tubes (1), une enceinte formant enveloppe (5), parcourue par un écoulement d'un caloporteur (6) liquide, avec, dans l'enceinte formant enveloppe (5), des tôles de chicane (7), disposées chacune dans des plans de section transversale de l'échangeur de chaleur tubulaire (R) et laissant chaque fois dégagée une zone de déviation (8) pour le caloporteur (6), aucune tube (1) n'étant disposé dans les zones de déviation (8), **caractérisé en ce qu'**un insert, rétrécissant la section transversale de passage libre à travers le tube, est disposé dans chaque tube (1), et **en ce que** tous les inserts (3) sont de construction identique, et également les inserts (3) sont fixés dans le fond tubulaire (2) par un vissage à filetage, et **en ce que** les points de soudage des tubes (1) sont situés au-dessous du vissage à filetage pour les inserts (3), et **en ce que** les inserts (3) présentent une ouverture centrale, continue à travers les inserts (3), utilisable pour l'insertion d'une clé polygonale, pour le vissage des inserts dans le fond tubulaire (2) avec une clé polygonale et, après enlèvement de la clé polygonale, pour l'amenée de la solution de polymère (4).

2. Echangeur de chaleur tubulaire (R) selon la revendication 1, **caractérisé en ce que** les tôles de chicane (8), laissées dégagées de toutes tôles de chicane (7) pour le caloporteur (6), sont réalisées à l'intérieur de l'enceinte formant enveloppe (5) de l'échangeur de chaleur tubulaire (R).

3. Echangeur de chaleur tubulaire (R) selon la revendication 2, **caractérisé en ce que** les tôles de chicane (6) sont réalisées à la forme de segments de cercle, laissant libre des zones de déviation (8), en alternance sur l'enveloppe intérieure de l'échangeur de chaleur tubulaire (R), pour le caloporteur (6).

4. Echangeur de chaleur tubulaire (R) selon la revendication 2, **caractérisé en ce que** les tôles de chicane (7) sont réalisées en alternance en forme d'anneau ou en forme de disque, de manière que les tôles de chicane (7) laissent libre des zones de déviation (8) en forme d'anneau, disposées centralement dans l'échangeur de chaleur tubulaire (R), et les tôles de chicane (7) en forme de disque laissent libre des zones de déviation (8) disposées sur l'enveloppe intérieure de l'échangeur de chaleur tubulaire (R).

5. Echangeur de chaleur tubulaire (R) selon l'une des revendications 1 à 4, **caractérisé en ce que** les zones de déviation (8), laissées libres de toutes tôles de chicane (7), occupent chaque fois de 5 à 20 %, de préférence de 8 à 14 %, de l'aire globale de section transversale de l'échangeur de chaleur tubulaire (R).

6. Echangeur de chaleur tubulaire (R) selon l'une des revendications 1 à 3 ou 5, **caractérisé en ce que**, sur l'enveloppe extérieure de l'échangeur de chaleur tubulaire (R), sont prévues une ou plusieurs chambres (9), à travers laquelle ou lesquelles le caloporteur (6) circule par des perforations (10) dans l'enveloppe extérieure de l'échangeur de chaleur tubulaire (R), et **en ce que** les zones de déviation (8), laissées libres de toutes tôles de chicane (7) pour le caloporteur (6), sont disposées dans les chambres (9).

7. Echangeur de chaleur tubulaire (R) selon l'une des revendications 1 à 6, **caractérisé en ce que** le caloporteur (6) est chaque fois amené ou évacué dans l'enceinte formant enveloppe (4) par un canal en anneau ou canal en anneau partiel (11), le canal en anneau ou canal en anneau partiel (11) présentant des ouvertures (12), dont la surface de passage libre va en diminuant en allant dans le sens de l'écoulement du caloporteur (6).

8. Echangeur de chaleur tubulaire (R) selon l'une des revendications 1 à 7, **caractérisé en ce que** le coefficient de transfert thermique, côté caloporteur, est de 500 à 2000 W/m²/K, de préférence de 800 à 1200 W/m²/K.

9. Echangeur de chaleur tubulaire (R) selon l'une des revendications 1 à 8, **caractérisé en ce que** le caloporteur (6) est liquide, de préférence est une huile caloporteuse.

10. Echangeur de chaleur tubulaire (R) selon l'une des revendications 1 à 9, **caractérisé en ce que** le faisceau comprend de 100 à 10.000 tubes (1), de préférence de 450 à 3.500 tubes (1), disposés parallèlement les uns aux autres et verticalement.

11. Echangeur de chaleur tubulaire (R) selon l'une des revendications 1 à 10, **caractérisé en ce que** les tubes (1) présentent une longueur de 1,0 à 6,0 mètres, de préférence de 1,2 à 2,0 m.

12. Echangeur de chaleur tubulaire (R) selon l'une des revendications 1 à 11, **caractérisé en ce que** le diamètre intérieur des tubes (1) est dans la fourchette de 10 à 25 mm, de préférence de 13 à 18 mm.

13. Echangeur de chaleur tubulaire (R) selon l'une des revendications 1 à 12, **caractérisé en ce que** l'épaisseur des tôles de chicane (7) est dans la fourchette de 6 à 30 mm, de préférence de 8 à 16 mm.

14. Echangeur de chaleur tubulaire (R) selon l'une des revendications 1 à 13, **caractérisé en ce que** le fond tubulaire supérieur (2) est notablement plus épais que le fond tubulaire inférieur (2), en particulier de cinq fois plus épais, étant préféré que le fond tubulaire supérieur (2) soit d'une épaisseur de 150 mm et que le fond tubulaire inférieur (2) soit d'une épaisseur de 30 mm.

15. Echangeur de chaleur tubulaire (R) selon l'une des revendications 1 à 14, **caractérisé en ce que**, dans le fond tubulaire supérieur (2), ou peu au-dessous de celui-ci, sont prévues des perçages de désaération pour le caloporteur (6), par lesquelles la conduite tubulaire mène à un récipient d'équilibrage ou un récipient collecteur.

16. Echangeur de chaleur tubulaire (R) selon l'une des revendications 1 à 15, **caractérisé en ce qu'**un système de désaération pour le caloporteur (6) est prévu au-dessus du fond tubulaire inférieur (2) ou par un perçage ménagé dans la paroi de l'échangeur de chaleur tubulaire (R).

17. Echangeur de chaleur tubulaire (R) selon l'une des revendications 1 à 16, **caractérisé en ce que** des interstices, d'une largeur d'interstice dans la fourchette de 0,1 à 0,4 mm, de préférence dans la fourchette comprise entre 0,14 et 0,25 mm, sont prévus entre les tubes (1) et les tôles de chicane (7).

18. Echangeur de chaleur tubulaire (R) selon l'une des revendications 1 à 17, **caractérisé en ce que** les tôles de chicane (7) sont réalisées de manière à être en étanchéité par rapport à la paroi de celui-ci.

19. Echangeur de chaleur tubulaire (R) selon l'une des revendications 1 à 18, **caractérisé en ce qu'**un compensateur est prévu pour la dilatation thermique dans l'enveloppe de celui-ci.

20. Echangeur de chaleur tubulaire (R) selon l'une des revendications 1 à 19, **caractérisé en ce que** l'échangeur de chaleur tubulaire (R) est réalisé à deux zones ou plus, de manière que deux circuit séparés l'un de l'autre, ou plus, soit prévus pour le caloporteur (6).

21. Echangeur de chaleur tubulaire (R) selon l'une des revendications 1 à 20, **caractérisé en ce que** l'espacement mutuel entre les tôles de chicane (7) est adapté au processus de dégazage s'accomplissant dans les tubes.

22. Procédé continu pour supprimer les matières dissoutes à partir d'une solution de polymère (4) par dégazage dans un échangeur de chaleur tubulaire (R) selon l'une des revendications 1 à 21, **caractérisé en ce que** la solution de polymère (4) est guidée de haut vers el bas à travers les tubes (1) de l'échangeur de chaleur tubulaire (R), et le caloporteur (6) est guidé, en écoulement à contre-courant croisé, ou en écoulement à co-courant croisé par rapport à la solution de polymère (4).

23. Utilisation de l'échangeur de chaleur tubulaire (R) selon l'une des revendications 1 à 21, ou du procédé selon la revendication 22, pour le dégazage du polystyrène ou de l'ABS.
